# EUROPÄISCHE PATENTSCHRIFT

(11) **EP 0 086 871 B1**
(45) Veröffentlichungstag und Bekanntmachung des Hinweises auf die Patenterteilung: **14.08.1985**
(21) Anmeldenummer: 82108962.0
(22) Anmeldetag: 28.09.1982
(51) Int. Cl.: A62B 18/04

(54) **Atemschutzgerät mit Schutzhaube**
Respiratory apparatus with protective hood
Appareil respiratoire avec bonnet de protection

(30) Priorität: 23.02.1982 DE 3206484
(43) Veröffentlichungstag der Anmeldung: 31.08.1983
(73) Patentinhaber: Drägerwerk Aktiengesellschaft, 23542 Lübeck (DE)
(72) Erfinder: Walther, Hans-Joachim, Ing. grad., D-2400 Lübeck (DE)

## Beschreibung

Die Erfindung betrifft ein Atemschutzgerät mit Schutzhaube, entsprechend dem Oberbegriff des Anspruchs 1.

Es wird immer wieder bekannt, dass Menschen bei Bränden in z.B. Hotels zu Schaden kommen. Sie finden kein Atemschutzgerät, das auch von Ungeübten aufgesetzt werden kann und dann auch für alle Kopfgrössen, bei Brillenträgern und bei allen Bärten seine Schutzaufgabe erfüllt.

Ein bekanntes Fluchtfiltergerät mit einer Schutzhaube besitzt, in diese dicht eingearbeitet, einen Atemanschluss in Form einer Halbmaske. Diese Halbmaske nimmt ein Atemfilter in der Ausbildung als CO-Filter auf. Es ist mit seiner Zuluftöffnung ausserhalb und der Einatemöffnung innerhalb des Atemanschlusses angeordnet. Die Zuluft- und die Einatemöffnungen sind in der Bereitstellung durch Stopfen verschlossen. Während dieser Bereitstellung ist das Gerät in einem Behälter, bestehend aus einer Rückwand und einem Deckel, untergebracht. Der Stopfen für die Zuluftöffnung ist innen an der Rückwand und der für die Einatemöffnung innen über ein Band an der Schutzhaube befestigt. Mit dem Herausnehmen des Fluchtfiltergerätes aus dem Behälter wird das Atemfiltervom Stopfen an der Rückwand abgezogen und damit die Zuluftöffnung geöffnet und beim Öffnen der Schutzhaube zum Aufsetzen auf den Kopf dann auch der Stopfen aus der Einatemöffnung herausgezogen. Für den Träger wird der im Innern der Schutzhaube an dem Band hängende Stopfen möglicherweise stören. Für die Gesamteinbautiefe des Atemfilters sind die Stopfen ausserordentlich ungünstig. Der sperrige Behälter für dieses Gerät ergibt sich aus dessen Gesamtaufbau. (DE-U-8015449).

Aufgabe der Erfindung ist ein möglichst wenig sperriges Atemschutzgerät mit Schutzhaube, dessen Filter in der Bereitstellung verschlossen ist, mit dem Aufsetzen der Schutzhaube jedoch für die Beatmung geöffnet ist.

Die Lösung der Aufgabe erfolgt gemäss dem Kennzeichen des Anspruchs 1. Vorteilhafte Weiterbildungen sind in den Ansprüchen 2 und 3 beschrieben.

Atemschutzgeräte mit Schutzhaube dienen im wesentlichen als Rettungsgeräte, wie z.B. als Fluchtgeräte. Sie müssen dazu leicht greifbar und dann auch von Ungeübten aufsetzbar sein. Das erfüllt das Atemschutzgerät nach der Erfindung in hervorragender Weise. Es ist von seinem Aufbau her leicht und sichtbar unterzubringen. Es muss dazu nur in einem Aussenbeutel deutlich aufgehängt sein. Das in seinem Verpackungsbeutel in der Halbmaske befindliche Atemfilter ist damit so sicher verschlossen, dass es dann im Katastrophenfall funktionsbereit zur Verfügung steht. Mit dem Auffalten der Schutzhaube öffnet das Atemfilter sich selbsttätig. Ein Aufsetzen mit versehentlich nicht geöffnetem Filter ist nicht möglich.

Die verschiedenen Halterungen am Verpakkungsbeutel und der Schutzhaube sichern den richtigen Einbau des Atemfilters. Es kann damit nicht falsch herum hineingesteckt werden. Der Austausch des Atemfilters kann z.B. nach Übungen mit dem Atemschutzgerät notwendig werden. Ein Ausführungsbeispiel der Erfindung ist in der Zeichnung dargestellt und wird im folgenden beschrieben. Es zeigen
Fig. 1 das geschlossene Atemschutzgerät mit Schutzhaube,
Fig. 2 das verschlossene Atemfilter.

Das Atemschutzgerät besteht aus einem Atemanschluss in Form einer Halbmaske 1, dicht eingefügt in eine Schutzhaube 2. Ein Atemfilter 3 ist in die Halbmaske 1 eingesetzt. Das Atemfilter 3 ist dabei in einem schlauchförmigen Verpackungsbeutel 4 verpackt, der an seinem Beutelende 5, der Lufteintrittsseite 6 gegenüber, und an seinem Beutelende 7, der Luftaustrittsseite 8 des Atemfilters 3 gegenüber, dicht verschweisst ist.

In der Filterfassung 9 der Halbmaske 1 ist das Atemfilter 3 mittels einer Schelle 10 befestigt. Ein verbrauchtes Atemfilter 3 wird nach Lösen der Schelle 10 durch ein neues, dicht verpacktes ersetzt und wieder festgeschellt.

DerVerpackungsbeutel 4 besitzt zum Abreissen der Beutelenden 5, 7 eingeschnittene Markierungen 11 und weiterführende vormarkierte Trennlinien 12. Im eingesetzten Zustand sind die Beutelenden 5, 7 an der gefalteten Schutzhaube 2 über Halterungen 13, 14 befestigt. Dabei ist die obere Halterung 13 am Oberteil der Schutzhaube 2 und die untere Halterung 14 an dem eingeschlagenen Halsschlussteil 15 befestigt.

Zum Aufsetzen der Schutzhaube 2 werden damit auf jeden Fall die Beutelenden 5, 7 in Richtungen 16, 17 abgerissen. Die Schutzhaube 2 und damit das Atemschutzgerät ist nur mit geöffnetem Atemfilter 3 aufsetzbar.

## Patentansprüche

1. Atemschutzgerät mit Schutzhaube (2) mit einem in einem Atemanschluss in Form einer Halbmaske (1) angeordneten verschlossenen Atemfilter (3), dadurch gekennzeichnet, dass das Atemfilter (3) in einem Verpackungsbeutel (4) eingepackt ist, dessen geschlossene Beutelenden (5, 7) durch eingeschnittene Markierungen (11) mit weiterführenden Trenniinien (12) zum Abreissen vorbereitet über eine obere Halterung (13) am Oberteil und eine untere Halterung (14) am eingeschlagenen Halsschlussteil (15) der gefalteten Schutzhaube (2) befestigt sind.

2. Atemschutzgerät nach Anspruch 1, dadurch gekennzeichnet, dass die obere Halterung (13) mit ihrer passenden Gegenhalterung am Oberteil der Schutzhaube (2) sich von der unteren Halterung (14) mit ihrer passenden Gegenhalterung am Halsschlussteil (15) unterscheidet.

3. Atemschutzgerät nach Anspruch 1 und 2, dadurch gekennzeichnet, dass das verpackte Atemfilter (3) mittels einer Schelle (10) in der Halbmaske (1) gehalten ist.

## Claims

1. Protective respiratory apparatus with a protective hood (2) having a sealed respiratory fitter (3) arranged in a respiratory connecting member in the form of a half mask (1), characterised in that the respiratory filter (3) is stored in a storage bag (4), closed ends (5, 7) of the bag being prepared for removal by means of notched marks (11) with separating lines (12) extending therefrom, wherein the bag ends are secured (respectively) by way of an upper holding means (13) to an upper region (of the hood) and by way of a lower holding means (14) to a neck end region (of the hood) (15), tucked in when the hood is folded.

2. Protective respiratory apparatus according to Claim 1, characterised in that the upper holding means (13) with its corresponding associated holding means on the upper region of the protective hood (2) differs from the lower holding means (14) with its corresponding associated holding means on the neck end region (15).

3. Protective respiratory apparatus according to Claims 1 and 2, characterised in that the stored respiratory filter (3) is held in the half mask (1) by means of a clip (10).

## Revendications

1. Appareil respiratoire comprenant une cagoule de protection (2) et un filtre respiratoire (3) fermé et disposé dans une pièce de raccordement respiratoire sous la forme d'un demi-masque (1 ), caractérisé en ce que le filtre respiratoire (3) est empaqueté dans un sac d'emballage (4) dont les extrémités fermées (5, 7) sont fixées, au moyen de découpes de marquage (11 ) prolongées par des lignes de séparation (12) préparées à l'avance pour l'arrachement, par une fixation supérieure (13) à la partie supérieure et par une fixation inférieure (14) à la partie de fermeture rentrée du cou (15) de la cagoule de protection pliée (2).

2. Appareil respiratoire selon la revendication 1, caractérisé en ce que la fixation supérieure (13) et sa contre-fixation qui lui est adaptée à la partie supérieure de la cagoule de protection (2) se distinguent de la fixation inférieure (14) et de sa contre-fixation qui lui est adaptée à la partie de fermeture du cou (15).

3. Appareil respiratoire selon les revendications 1 et 2, caractérisé en ce que le filtre respiratoire empaqueté (3) est maintenu dans le demi-masque (1 ) au moyen d'une bride (10).
